# FASCICULE DE BREVET EUROPEEN

(11) **EP 0 553 038 B1**
(45) Date de publication et mention de la délivrance du brevet: **13.12.1995**
(21) Numéro de dépôt: 93420020.5
(22) Date de dépôt: 19.01.1993
(51) Int. Cl.: A44B 11/25

(54) **Boucle d'attache à ouverture rapide perfectionnée de deux sangles entre elles**
Befestigungsschnalle für zwei Bänder mit verbesserter Schnellöffnung
Buckle fastener for two straps having improved rapid release

(30) Priorité: 24.01.1992 FR 9200975
(43) Date de publication de la demande: 28.07.1993
(73) Titulaire: LAFUMA S.A., F-26140 Anneyron (FR)
(72) Inventeur: Le Gal Yann, F-38340 Voreppe (FR)
(74) Mandataire: Laurent, Michel

(56) Documents cités:
- DE-A- 2 812 069
- GB-A- 2 150 632
- US-A- 4 831 694
- US-A- 5 027 481

## Description

L'invention concerne une boucle d'attache à ouverture rapide perfectionnée de deux sangles entre elles, dites respectivement "sangle fixe" et "sangle de réglage".

De telles boucles à ouverture rapide sont bien connues. Il n'est donc pas utile de les décrire ici en détail (voir par exemple documents DE-A-511 410 et 1 199 937, US-A-4 150 464 et 4 831 694), les deux derniers documents divulguant le préambule de la revendication 1.

Pour l'essentiel, ce type de boucle est constitué :
- d'une part, d'une partie mâle formée d'une embase de raccordement à la sangle de réglage, en forme de fenêtre, comportant une entretoise sur laquelle passe la sangle, ladite embase étant associée à une fourchette constituée d'un doigt central de guidage et de deux doigts élastiques latéraux symétriques de clipsage;
- et d'autre part, d'une partie femelle comprenant une embase dans laquelle vient s'engager l'extrémité de la sangle fixe, ladite embase étant associée à une coquille ouverte à l'avant, formée de deux flasques respectivement supérieur et inférieur, ladite coquille présentant deux ouvertures latérales qui coopèrent avec l'extrémité des doigts élastiques.

L'invention vise une version perfectionnée de ce type de boucle d'attache à ouverture rapide.

Selon l'invention, le flasque supérieur de la coquille comporte un prolongement, dépassant de l'ouverture frontale, destiné, une fois les deux parties engagées l'une dans l'autre, à recouvrir le dessus de l'embase de la partie mâle sensiblement jusqu'à l'extrémité de celle-ci.

En d'autres termes, l'invention consiste à prolonger la coquille supérieure de la partie femelle jusqu'à ce que celle-ci recouvre sensiblement toute l'embase de la partie mâle pour ainsi assurer une bonne protection de la sangle de réglage et donner à l'ensemble des caractéristiques fonctionnelles et esthétiques originales.

En pratique, les deux parties mâle et femelle sont en matière plastique, tel que polyacétal ou polyamide, et le prolongement est directement venu de moulage avec le flasque supérieur de la coquille.

Dans une version perfectionnée, le flasque supérieur de la coquille de la partie femelle recouvre également l'embase dans laquelle s'engage l'extrémité de la sangle fixe.

La manière dont l'invention peut être réalisée et les avantages qui en découlent ressortiront mieux de l'exemple de réalisation qui suit à l'appui des figures annexées.
La figure 1 est une vue en perspective sommaire d'une boucle d'attache à ouverture rapide perfectionnée selon l'invention.
La figure 2 est une représentation fin coupe longitudinale selon l'axe central de cette boucle.
La figure 3 est une représentation de la boucle vue de dessus.

Cette boucle d'attache à ouverture rapide perfectionnée selon l'invention comprend deux parties, respectivement mâle (1) et femelle (10).

La partie mâle (1) en matière plastique moulée est formée d'une embase (2) de raccordement à la sangle de réglage (3). Cette embase (2) en forme de fenêtre (4) comporte une entretoise (5) sur laquelle passe la sangle (3). Cette embase est associée à une fourchette, constituée de manière connue d'un doigt central de guidage (6) et de deux doigts élastiques respectivement (7) et (8) latéraux symétriques de clipsage.

Dans une forme de réalisation avantageuse, l'entretoise (5) présente une section triangulaire pointe dirigée vers le bas, et les faces en regard de la portion arrière (25) de la fenêtre (4) et de l'entretoise (5) sont parallèles pour assurer un bon blocage de la sangle de réglage (3). De même, le doigt central de guidage (6) peut présenter une section longitudinale en forme de trapèze.

La partie femelle (10) est formée d' un talon (11) comprenant une entretoise (12) autour de laquelle passe l'extrémité de la sangle fixe (13). Ce talon (11) est associé de manière connue à une coquille formée de deux flasques, respectivement supérieur (14) et inférieur (15), définissant sur l'avant une ouverture frontale (16). Dans la forme de réalisation pratique exemplifiée, la coquille supérieure (14) recouvre en (17) le talon (11), cachant ainsi la sangle fixe (13). De manière connue, cette partie femelle (10) présente deux ouvertures latérales (30,31) arrondies qui pour la fermeture (ou l'ouverture), coopèrent avec l'extrémité des doigts élastiques (7,8) et en limitent le débattement.

Selon la caractéristique originale de l'invention, le flasque supérieur (14) comporte un prolongement (20) dépassant l'ouverture frontale (16) et destiné, une fois les deux parties mâle et femelle (1,10) engagées l'une dans l'autre, à recouvrir le dessus de l'embase (2) de la partie mâle (1), sensiblement jusqu'à l'aplomb de l'extrémité de la portion arrière (25) de la fenêtre (2). En d'autres termes, l'extrémité avant (26) du prolongement concentrique (20) est située (voir figure 2) sensiblement à l'aplomb de l'extrémité arrière (25) de la fenêtre (2) de la partie mâle (1).

Comme montré à la figure 1, le prolongement caractéristique (20) venu de moulage avec le flasque supérieur (14), présente deux petites ailettes latérales (27,28) en forme de retour pour recouvrir le haut des côtés de l'embase (2).

Dans une forme de réalisation non illustrée, la face intérieure (40) du prolongement caractéristique (20) et la face intérieure du flasque supérieur (14) présentent des rainures parallèles de guidage venues de moulage pour faciliter l'introduction ou le retrait de la partie mâle (1) en coopérant avec les doigts (6,7 et 8).

Le prolongement caractéristique (20) assure une meilleure protection de la sangle de réglage (3), notamment contre l'usure par frottements, et confère à l'ensemble un esthétique diversifié et amélioré.

De plus, ce prolongement (20) assure un meilleur guidage de la partie mâle (1) dans la partie femelle (10). Par ailleurs, ce prolongement caractéristique (20) évite, en cours de portage, la confusion entre les boucles de réglage de sangles et les boucles de fermeture. Enfin, ce prolongement (20) augmente la surface apparente du flasque supérieur (14) de la coquille, ce qui permet de recevoir un marquage tel qu'un logotype ou un dispositif réfléchissant) plus important.

De la sorte, cette boucle d'attache à ouverture rapide perfectionnée peut recevoir toutes les applications connues pour ce type de boucle, tel que sac à dos, gilet de sauvetage, matériel de montagne, ceinture, sangle, etc..

## Revendications

1. Boucle d'attache à ouverture rapide perfectionnée, de deux sangles (3,13) respectivement fixe (13) et de réglage (3), constituée par :
- une partie mâle (1) formée d'une embase (2) de raccordement à la sangle de réglage (3) en forme de fenêtre (4), comportant une entretoise (5) sur laquelle passe la sangle (3), ladite embase (2) étant associée à une fourchette constituée d'un doigt central (6) de guidage et de deux doigts élastiques (7,8) latéraux symétriques de clipsage;
- une partie femelle (10) comprenant un talon (11) dans lequel vient s'engager l'extrémité de la sangle fixe (13), ledit talon (11) étant associé à une coquille présentant une ouverture frontale (16), formée de deux flasques respectivement supérieur (14) et inférieur (15), ladite coquille présentant deux ouvertures latérales (30) et (31) qui coopèrent avec l'extrémité des doigts élastiques (7,8),
caractérisée en ce que le flasque supérieur (14) de la coquille comporte un prolongement (20) dépassant l'ouverture frontale (16), destiné, une fois les deux parties (1,10) engagées l'une dans l'autre, à recouvrir le dessus de l'embase (2) de la partie mâle (1) jusqu'à l'extrémité arrière (25) de cette embase (2).

2. Boucle d'attache à ouverture rapide perfectionnée selon la revendication 1, caractérisée en ce que les deux parties mâle (1) et femelle (10) sont en matière plastique, et en ce que le prolongement caractéristique (20) est venu de moulage avec le flasque supérieur (14).

3. Boucle d'attache à ouverture rapide perfectionnée selon l'une des revendications 1 et 2, caractérisée en ce que le prolongement caractéristique (20) présente des ailettes latérales (27,28) qui recouvrent le haut des côtés de l'embase (2).

## Claims

1. An improved quick-release buckle for attaching two straps (3, 13) respectively a fixed strap (13) and an adjustment strap (3), consisting of:
- a male part (1) formed by a base (2) for connection to the adjustment strap (3) in the form of a window (4), comprising a cross-strut (5) over which the strap (3) passes, said base (2) being associated with a fork consisting of a central guide finger (6) and two symmetrical lateral elastic clipping fingers (7, 8);
- a female part (10) comprising a heel (11) in which the end of the fixed strap engages, said heel (11) being associated with a shell having a front opening, formed by two respectively upper (14) and lower (15) plates, said shell having two lateral openings (30, 31) which interact with the end of the elastic fingers (7, 8) characterized in that the upper plate (14) of the shell comprises an extension (20) extending beyond the front opening (16) and intended, once the two parts (1, 10) are engaged in each other, to cover the top of the base (2) of the male part (1) up to the rear end (25) of this base (2).

2. The improved quick-release attachment buckle according to claim 1, wherein the two male (1) and female (10) parts are made of plastic, and the characteristic extension (20) is molded in a single piece with the upper plate (14).

3. The improved quick-release attachment buckle according to claims 1 and 2, wherein the characteristic extension (20) has lateral fins (27, 28) which cover the top of the sides of the base (2).

## Patentansprüche

1. Schnellöffnende Verschlußschnalle zum Verbinden eines festen Gurtes (13) mit einem verstellbaren Gurt (3), bestehend aus:
- einem Steckteil (1), welches von einem Basisstück (2) zur Befestigung an dem verstellbaren Gurt (3) gebildet ist, welches Basisstück (2) die Form eines Rahmens (4) hat und einen Zwischensteg (5) aufweist, über den der Gurt (3) verläuft und wobei das Basisstück (2) mit einer Gabel verbunden ist, die aus einem mittleren Führungsfinger (6) und zwei elastischen, seitlichen, symmetrischen Rastfingern (7,8) besteht;
- einem Aufnahmeteil (10) mit einem Endstück (11), in welches das Ende des festen Gurtes (13) eingreift und welches einer Schale zugeordnet ist, die eine vordere Öffnung (16) aufweist und eine obere Deckwandung (14) und eine untere Deckwandung (15) umfaßt, wobei die Schale zwei seitliche Öffnungen (30 und 31) aufweist, welche mit den Enden der elastischen Rastfinger (7,8) zusammenwirken,
**dadurch gekennzeichnet**, daß die obere Deckwandung (14) der Schale eine Verlängerung (20) aufweist, die über die vordere Öffnung (16) hinausragt und dazu vorgesehen ist, den oberen Bereich des Basisstücks (2) des Steckteils (1) bis zum hinteren Ende (25) dieses Basisstücks (2) abzudecken, sobald das Steckteil (1) und das Aufnahmeteil (10) ineinander eingreifen.

2. Schnellöffnende Verschlußschnalle nach Anspruch 1, **dadurch gekennzeichnet**, daß das Steckteil (1) und das Aufnahmeteil (10) aus Kunststoffmaterial bestehen und daß die kennzeichnende Verlängerung (20) an die obere Deckwandung (14) angeformt ist.

3. Schnellöffnende Verschlußschnalle nach einem der Ansprüche 1 und 2, **dadurch gekennzeichnet**, daß die kennzeichnende Verlängerung (20) seitliche Rippen (27,28) aufweist, welche den oberen Bereich der Seiten des Basisstücks (2) abdecken.
